# EUROPÄISCHE PATENTSCHRIFT

(11) **EP 0 731 538 B1**
(45) Veröffentlichungstag und Bekanntmachung des Hinweises auf die Patenterteilung: **20.05.1998**
(21) Anmeldenummer: 96102126.8
(22) Anmeldetag: 14.02.1996
(51) Int. Cl.: H01R 23/70

(54) **Steckverbinder mit Befestigungsmitteln**
Connector with fastening means
Connecteur à moyens de fixation

(30) Priorität: 09.03.1995 DE 19508409
(43) Veröffentlichungstag der Anmeldung: 11.09.1996
(73) Patentinhaber: HARTING KGaA, 32339 Espelkamp (DE)
(72) Erfinder: Harting, Dietmar, D-32339 Espelkamp (DE); de Vanssay, Jean-Merri, Dipl.-Ing., F-75004 Paris (FR)

(56) Entgegenhaltungen:
- DE-C- 4 125 823
- US-A- 4 629 278
- US-A- 5 288 244

## Beschreibung

Die Erfindung betrifft einen Steckverbinder mit Befestigungsmitteln zur Befestigung an einer Befestigungsfläche einer Leiterplatte o. ä., wobei der Steckverbinder einen mit endseitigen Befestigungsflanschen versehenen Isolierkörper aufweist, in denen in einer Ausnehmung ein mit einem Gewinde versehenes Befestigungsteil angeordnet ist, und wobei der Steckverbinder ein den Steckverbinder-lsolierkörper umhüllendes, metallisches Abschirmgehäuse aufweist.

Bei mit Abschirmgehäusen versehenen Steckverbindern muß das Abschirmgehäuse eine gut leitende Verbindung mit der Befestigungsfläche, d. h. z. B. mit einer Leiterbahnfläche einer Leiterplatte aufweisen, auf die der Steckverbinder montiert ist.
Aus der US-A- 4 639 066 ist es bekannt, das Abschirmgehäuse bis über die Befestigungsflansche der Steckverbinder zu führen und das Abschirmgehäuse mitsamt dem Steckverbinder-lsolierkörper mittels einer Schraube im Flanschbereich an der Befestigungsfläche anzuschrauben. Dabei erfolgt eine leitende Verbindung zwischen dem Abschirmgehäuse und der Befestigungsfläche über die Schraube, deren Kopf bzw. Mutter am Abschirmgehäuse kontaktiert.
Daneben ist es aus dem DE-U- 75 41 652 bekannt, in Flanschausnehmungen von Steckverbindern Muttern einzulegen, in die eine Befestigungsschraube eingedreht werden kann und mit der der Steckverbinder an einer Befestigungsfläche festgeschraubt werden kann. Bei Steckverbindern mit dieser Befestigungsart ist jedoch kein Abschirmgehäuse vorgesehen.

Der Erfindung liegt die Aufgabe zugrunde, einen Steckverbinder der eingangs genannten Art dahingehend auszubilden, daß dieser eine einfache Schraubbefestigung aufweist, und wobei eine zuverlässige elektrische Verbindung zwischen dem Abschirmgehäuse und der Befestigungsfläche beim Anschrauben erzielt wird.

Diese Aufgabe wird dadurch gelöst, daß das Befestigungsteil aus einem Zapfen mit einem angeformten, vergrößerten oberen Teil besteht und somit insgesamt etwa T-förmig gestaltet ist und aus elektrisch leitendem Material hergestellt ist, wobei das obere Teil rechteckig gestaltet ist und zwei gegenüberliegende Ausnehmungen aufweist, so daß vier sich nach außen erstrekkende Arme ausgebildet sind, daß das Befestigungsteil von oben her derart in die Ausnehmung des jeweiligen Flansches eingelegt ist, daß sich die Arme zu Seiten des Steckverbinders erstrecken, und wobei die Unterseite des Zapfens des Befestigungsteils einen Abstand von der Unterseite des Steckverbinders aufweist, daß das Abschirmgehäuse über den Isolierkörper gestülpt ist, wobei Seitenteile des Abschirmgehäuses bis über die Enden der Arme des Befestigungsteils greifen, und daß in den Seitenteilen des Abschirmgehäuses im Bereich der Arme des Befestigungsteils freigeschnittene Lappen vorgesehen sind, die einwärts in Richtung zur Mitte des Befestigungsteils eingeprägt sind, wobei die Lappen gegen Unterkanten der Arme gedrückt sind und das Befestigungsteil im Bereich der Flansche gegen die Innenseite des Abschirmgehäuses drücken.

Eine weitere Lösung der Aufgabe besteht darin, daß das Befestigungsteil aus einem Zapfen mit einem angeformten, vergrößerten oberen Teil besteht und somit insgesamt etwa T-förmig gestaltet ist und aus elektrisch leitendem Material hergestellt ist, wobei das obere Teil rechteckig gestaltet ist und zwei gegenüberliegende Ausnehmungen aufweist, so daß vier sich nach außen erstreckende Arme ausgebildet sind, daß das Befestigungsteil von oben her derart in die Ausnehmung des jeweiligen Flansches eingelegt ist, daß sich die Arme zu Seiten des Steckverbinders erstrecken, und wobei die Unterseite des Zapfens des Befestigungsteils einen Abstand von der Unterseite des Steckverbinders aufweist, daß das Abschirmgehäuse über den Isolierkörper gestülpt ist, wobei Seitenteile des Abschirmgehäuses bis über die Enden der Arme des Befestigungsteils greifen, und daß in den Seitenteilen des Abschirmgehäuses im Bereich der Arme des Befestigungsteils freigeschnittene Lappen vorgesehen sind, die einwärts in Richtung zur Mitte des Befestigungsteils eingeprägt sind, wobei die freien Enden der Lappen gegen die Unterseite der Arme gedrückt sind und das Befestigungsteil im Bereich der Flansche gegen die Innenseite des Abschirmgehäuses drücken.

Die mit der Erfindung erzielten Vorteile bestehen insbesondere darin, daß das mutterartige Befestigungsteil einfach in die entsprechend geformten Ausnehmungen im Steckverbinderflansch einlegbar ist, verdrehsicher gehalten ist und nach dem Aufsetzen des Abschirmgehäuses und dem Einprägen der Haltelappen unverlierbar gehalten ist, und daß beim Anschrauben des Steckverbinders Kanten des Befestigungsteils gegen die Seitenflächen der eingeprägten Haltelappen gezogen/gepreßt werden, wobei eine einwandfreie elektrische Kontaktierung erzielt wird.

Ein Ausführungsbeispiel der Erfindung ist in der Zeichnung dargestellt und wird im folgenden näher erläutert.

Es zeigen
- Fig. 1: eine Ansicht des Steckverbinders,
- Fig. 2: eine Aufsicht auf den Steckverbinder gem.Fig. 1,
- Fig. 3: einen Schnitt durch den Flansch des Steckverbinders gem. Fig. 1 entlang der Linie 3-3,
- Fig. 4: eine perspektivische Ansicht des Steckverbinderflansches,
- Fig. 5: die Ansichten eines Befestigungsteils, und
- Fig. 6: einen Schnitt durch den Flansch des Steckverbinders gem. Fig. 1 mit einer modifizierten Kontaktierung des Befestigungsteils.

Der in den Fig. 1 - 3 dargestellte Steckverbinder 1 besteht im wesentlichen aus einem Kontaktelemente 2 enthaltenden Isolierkörper 3, der mit einem metallischen Abschirmgehäuse 4 versehen ist. Der Isolierkörper ist mit seitlichen Befestigungsflanschen 5 versehen. Das Abschirmgehäuse ist im unteren Bereich etwa U-förmig, den Isolierkörper übergreifend ausgebildet und erstreckt sich bis über die Flansche.

Die Flansche 5 sind mit einer derart geformten Ausnehmung 6 versehen, daß das in der Fig. 5 in verschiedenen Ansichten dargestellte Befestigungsteil 7 darin einlegbar ist.
Das Befestigungsteil ist etwa T-förmig ausgebildet und besteht aus elektrisch leitendem Material. Das obere Teil 8 des Befestigungsteils ist im wesentlichen rechteckig und mit zwei gegenüberliegenden Ausnehmungen 9 versehen, wobei vier nach außen weisende Arme 10 ausgebildet sind. Die Länge der Arme ist dabei so bemessen, daß diese sich nach dem Einfügen des Befestigungsteils in die entsprechend geformte Ausnehmung 6 im Flansch bis zur Außenseite des Flansches erstrecken. Durch die formschlüssige Aufnahme des Befestigungsteils im Flansch ist gewährleistet, daß dieses sich beim Anschrauben des Steckverbinders nicht drehen kann. Nach unten hat das Befestigungsteil einen Zapfen 11 und ist mit einer durchgehenden Gewindebohrung 12 versehen.

Nach dem Einfügen des Befestigungsteils in den Flansch wird bei der Herstellung des Steckverbinders das Abschirmgehäuse 4 über den Isolierkörper 3 gestülpt. Das Abschirmgehäuse hat im Bereich der Arme 10 des Befestigungsteils jeweils freigeschnittene Lappen 13, die einwärts geprägt werden und dabei unter die Arme drücken, und das Befestigungsteil zunächst arretieren, so daß dieses unverlierbar im Flansch gehalten ist.
Wie in der Fig. 3 erkennbar, ist der Zapfen 11 des Befestigungsteils nur so lang ausgebildet, daß zwischen dessen Unterseite 14 und der Unterseite 15 des Flansches ein geringer Spalt bzw. Abstand verbleibt. Beim Aufsetzen und Anschrauben des Steckverbinders an eine Befestigungsfläche, wie z. B. eine Leiterplatte 16, wird das Befestigungsteil gegen die Leiterplatte gezogen, wobei die Kanten 17 der Arme gegen die federelastischen Lappen 13 gedrückt werden und dabei eine gute elektrische Verbindung zwischen den Lappen/dem Abschirmgehäuse und dem Befestigungsteil herstellen. Die elektrische Verbindung zur Befestigungsfläche/Leiterplatte erfolgt entweder durch direktes Aufpressen der Unterseite des Befestigungsteils auf die Befestigungsfläche oder über die Befestigungsschraube 18 und deren Kopf, der kontaktgebend an der Unterseite der Befestigungsfläche/Leiterplatte anliegt.

In der Fig. 6 ist eine modifizierte Kontaktierung des Befestigungsteils 7 dargestellt. Dabei sind die Lappen 13' entgegengesetzt zu dem in den Fig. 1 und 3 dargestellten Ausführungsbeispiel freigeschnitten. Auch diese Lappen 13' werden nach dem Einfügen des Befestigungsteils einwärts gebogen. Dabei gelangen deren freie Enden 19 unter die Unterseite 20 der Arme 10 des Befestigungsteils und die Kanten der Lappen werden dagegen gepreßt.
Hierbei wird beim späteren Anschrauben des Steckverbinders eine gute elektrische Verbindung zwischen den Lappen/dem Abschirmgehäuse und dem Befestigungsteil erreicht.

## Patentansprüche

1. Steckverbinder mit Befestigungsmitteln zur Befestigung an einer Befestigungsfläche einer Leiterplatte o. ä., wobei der Steckverbinder einen mit endseitigen Befestigungsflanschen versehenen Isolierkörper aufweist, in denen in einer Ausnehmung ein mit einem Gewinde versehenes Befestigungsteil angeordnet ist, und wobei der Steckverbinder ein den Steckverbinder-lsolierkörper umhüllendes, metallisches Abschirmgehäuse aufweist, dadurch gekennzeichnet,
daß das Befestigungsteil (7) aus einem Zapfen (11) mit einem angeformten, vergrößerten oberen Teil (8) besteht und somit insgesamt etwa T-förmig gestaltet ist und aus elektrisch leitendem Material hergestellt ist, wobei das obere Teil (8) rechteckig gestaltet ist und zwei gegenüberliegende Ausnehmungen (9) aufweist, so daß vier sich nach außen erstreckende Arme (10) ausgebildet sind,
daß das Befestigungsteil (7) von oben her derart in die Ausnehmung (6) des jeweiligen Flansches eingelegt ist, daß sich die Arme (10) zu Seiten des Steckverbinders (1) erstrecken, und wobei die Unterseite (14) des Zapfens (11) des Befestigungsteils einen Abstand von der Unterseite des Steckverbinders (15) aufweist,
daß das Abschirmgehäuse (4) über den Isolierkörper (3) gestülpt ist, wobei Seitenteile des Abschirmgehäuses bis über die Enden der Arme (10) des Befestigungsteils greifen, und
daß in den Seitenteilen des Abschirmgehäuses (4) im Bereich der Arme des Befestigungsteils freigeschnittene Lappen (13) vorgesehen sind, die einwärts in Richtung zur Mitte des Befestigungsteils eingeprägt sind, wobei die Lappen (13) gegen Unterkanten (17) der Arme gedrückt sind und das Befestigungsteil im Bereich der Flansche gegen die Innenseite des Abschirmgehäuses drücken.

2. Steckverbinder mit Befestigungsmitteln zur Befestigung an einer Befestigungsfläche einer Leiterplatte o. ä., wobei der Steckverbinder einen mit endseitigen Befestigungsflanschen versehenen Isolierkörper aufweist, in denen in einer Ausnehmung ein mit einem Gewinde versehenes Befestigungsteil angeordnet ist, und wobei der Steckverbinder ein den Steckverbinder-lsolierkörper umhüllendes, metallisches Abschirmgehäuse aufweist, dadurch gekennzeichnet,
daß das Befestigungsteil (7) aus einem Zapfen (11) mit einem angeformten, vergrößerten oberen Teil (8) besteht und somit insgesamt etwa T-förmig gestaltet ist und aus elektrisch leitendem Material hergestellt ist, wobei das obere Teil (8) rechteckig gestaltet ist und zwei gegenüberliegende Ausnehmungen (9) aufweist, so daß vier sich nach außen erstreckende Arme (10) ausgebildet sind,
daß das Befestigungsteil (7) von oben her derart in die Ausnehmung (6) des jeweiligen Flansches eingelegt ist, daß sich die Arme (10) zu Seiten des Steckverbinders (1) erstrecken, und wobei die Unterseite (14) des Zapfens (11) des Befestigungsteils einen Abstand von der Unterseite des Steckverbinders (15) aufweist,
daß das Abschirmgehäuse (4) über den Isolierkörper (3) gestülpt ist, wobei Seitenteile des Abschirmgehäuses bis über die Enden der Arme (10) des Befestigungsteils greifen, und
daß in den Seitenteilen des Abschirmgehäuses (4) im Bereich der Arme des Befestigungsteils freigeschnittene Lappen (13') vorgesehen sind, die einwärts in Richtung zur Mitte des Befestigungsteils eingeprägt sind, wobei die freien Enden (19) der Lappen (13') gegen die Unterseite (20) der Arme (10) gedrückt sind und das Befestigungsteil im Bereich der Flansche gegen die Innenseite des Abschirmgehäuses drücken.

## Claims

1. Connector with fastening means for attachment to a fastening surface of a printed circuit board or similar, the connector having an insulating body provided with fastening flanges at the ends, which feature a mounting part provided with a thread arranged in a recess, the connector having a metal shielding case enveloping the connector insulating body, characterized in that
the mounting part (7) consists of a pin (11) with an enlarged upper part (8) moulded on and is thus formed as a whole roughly in the shape of a "T" and made of electrically conductive material, the upper part (8) being formed as a rectangle and having two opposing recesses (9), so that four arms (10) extending outwards are formed,
the mounting part (7) is inserted from above into the recess (6) of the respective flange in such a way that the arms (10) extend to sides of the connector (1), the underside (14) of the pin (11) of the mounting part being located at a distance from the underside of the connector (15),
the shielding case (4) is reverse-drawn over the insulating body (3), side portions of the shielding case gripping right over the ends of the arms (10) of the mounting part, and
punched tabs (13) are provided in the side portions of the shielding case (4) in the area of the arms of the mounting part, which tabs are impressed inwards in the direction of the centre of the mounting part, the tabs (13) being pressed against lower edges (17) of the arms and pressing the mounting part against the inside of the shielding case in the area of the flanges.

2. Connector with fastening means for attachment to a fastening surface of a printed circuit board or similar, the connector having an insulating body provided with fastening flanges at the ends, which feature a mounting part provided with a thread arranged in a recess, the connector having a metal shielding case enveloping the connector insulating body, characterized in that
the mounting part (7) consists of a pin (11) with an enlarged upper part (8) moulded on and is thus formed as a whole roughly in the shape of a "T" and made of electrically conductive material, the upper part (8) being formed as a rectangle and having two opposing recesses (9), so that four arms (10) extending outwards are formed,
the mounting part (7) is inserted from above into the recess (6) of the respective flange in such a way that the arms (10) extend to sides of the connector (1), the underside (14) of the pin (11) of the mounting part being located at a distance from the underside of the connector (15),
the shielding case (4) is reverse-drawn over the insulating body (3), side portions of the shielding case gripping right over the ends of the arms (10) of the mounting part, and
punched tabs (13') are provided in the side portions of the shielding case (4) in the area of the arms of the mounting part, which tabs are impressed inwards in the direction of the centre of the mounting part, the free ends (19) of the tabs (13') being pressed against the underside (20) of the arms (10) and pressing the mounting part against the inside of the shielding case in the area of the flanges.

## Revendications

1. Connecteur avec des moyens de fixation en vue de la fixation sur une surface de fixation d'une plaque à circuit intégré ou d'un support similaire, qui comporte un corps isolant pourvu à ses extrémités de brides de fixation avec un évidement dans lequel est insérée une pièce de fixation pourvue d'un filetage, et qui comporte un boîtier de blindage métallique recouvrant le connecteur avec son corps isolant caractérisé en ce que
• la pièce de fixation (7) qui est en un matériau conducteur est constituée d'un tenon (11) prolongé par une partie supérieure agrandie (8) de façon à présenter sensiblement une forme de T, ladite partie supérieure (8) est rectangulaire et comporte deux enfoncements (9) se faisant face de façon à former quatre bras (10) orientés vers l'extérieur,
• la pièce de fixation (7) est insérée depuis le haut dans l'évidement (6) de la bride correspondante de telle sorte que les bras (10) s'étendent vers les côtés du connecteur (1), la face inférieure (14) du tenon (11) de la pièce de fixation est située à une certaine distance de la face inférieure (15) du connecteur,
• le boîtier de blindage (4) est mis par dessus le corps isolant (3), les parties latérales dudit boîtier de blindage s'étendant jusque sur les extrémités des bras (10) de la pièce de fixation,
• les parties latérales du boîtier de blindage (4) comportent, dans la zone des bras de la pièce de fixation, des pattes (13) découpées, repoussées vers l'intérieur en direction du centre de la pièce de fixation, les pattes (13)
• appuyant contre les chants inférieurs (17) des bras pour serrer la pièce de fixation, dans la zone des brides de fixation, contre la surface intérieure du boîtier de blindage.

2. Connecteur avec des moyens de fixation en vue de la fixation sur une surface de fixation d'une plaque à circuit intégré ou d'un support similaire, qui comporte un corps isolant pourvu à ses extrémités de brides de fixation avec un évidement dans lequel est insérée une pièce de fixation pourvue d'un filetage, et qui comporte un boîtier de blindage métallique recouvrant le connecteur avec son corps isolant caractérisé en ce que
• la pièce de fixation (7) qui est en un matériau conducteur est constituée d'un tenon (11) prolongé par une partie supérieure agrandie (8) de façon à présenter sensiblement une forme de T, ladite partie supérieure (8) est rectangulaire et comporte deux enfoncements (9) se faisant face de façon à former quatre bras (10) orientés vers l'extérieur,
• la pièce de fixation (7) est insérée depuis le haut dans l'évidement (6) de la bride correspondante de telle sorte que les bras (10) s'étendent vers les côtés du connecteur (1), la face inférieure (14) du tenon (11) de la pièce de fixation est située à une certaine distance de la face inférieure (15) du connecteur,
• le boîtier de blindage (4) est mis par dessus le corps isolant (3), les parties latérales dudit boîtier de blindage s'étendant jusque sur les extrémités des bras (10) de la pièce de fixation,
• les parties latérales du boîtier de blindage (4) comportent, dans la zone des bras de la pièce de fixation, des pattes (13') découpées, repoussées vers l'intérieur en direction du centre de la pièce de fixation, les extrémités libres (19) des pattes (13') appuyant contre la surface inférieure (20) des bras (10) pour serrer la pièce de fixation, dans la zone des brides de fixation, contre la face intérieure du boîtier de blindage.
